# EUROPÄISCHE PATENTSCHRIFT

(11) **EP 3 811 734 B1**
(45) Veröffentlichungstag und Bekanntmachung des Hinweises auf die Patenterteilung: **27.03.2024**
(21) Anmeldenummer: 19733148.1
(22) Anmeldetag: 05.06.2019
(51) Int. Cl.: H05B 6/12

(54) **GARGERÄTEVORRICHTUNG**
COOKING APPLIANCE
ENSEMBLE APPAREIL DE CUISSON

(30) Priorität: 21.06.2018 ES 201830617
(43) Veröffentlichungstag der Anmeldung: 28.04.2021
(73) Patentinhaber: BSH Hausgeräte GmbH, 81739 München (DE)
(72) Erfinder: ALMOLDA FANDOS, Manuel, 50019 Zaragoza (ES); HERNANDEZ BLASCO, Pablo Jesus, 50019 Zaragoza (ES); JACA EQUIZA, Izaskun, 50008 Zaragoza (ES); LOPE MORATILLA, Ignacio, 50010 Zaragoza (ES); MARTIN GOMEZ, Damaso, 50012 Zaragoza (ES); RIGUAL ITURRIA, Alvaro, 50012 Zaragoza (ES)
(86) Internationale Anmeldenummer: PCT/IB2019/054674
(87) Internationale Veröffentlichungsnummer: WO 2019/243931

(56) Entgegenhaltungen:
- EP-A1- 1 686 836
- WO-A1-2018/116061
- WO-A1-2018/116062
- US-A1- 2011 155 723
- US-A1- 2016 302 263

## Beschreibung

Die Erfindung betrifft eine Gargerätevorrichtung nach dem Oberbegriff des Anspruchs 1 und ein Verfahren zur Herstellung einer Gargerätevorrichtung nach dem Oberbegriff des Anspruchs 12.

Aus dem Stand der Technik sind Kochfelder bekannt, welche Heizeinheiten mit Induktionsspulen aufweisen, die an einer Substrateinheit befestigt sind. Die Substrateinheit ist dazu vorgesehen, die Induktionsspule relativ zu einer Kochfeldplatte zu halten und einen Verlauf eines Leiters der Induktionsspule zu definieren. Es sind verschiedene Methoden bekannt, die Induktionsspulen an der Substrateinheit zu befestigen, beispielsweise ist die Verwendung von Klammern, Schrauben, Klappen, Klebstoffen und Kunststoffprofilen bekannt. Diese bekannten Lösungen sind aber nur bedingt für Betriebstemperaturen von über 500°C geeignet, da das Verwenden spezieller hitzeresistenter Materialien teuer ist und gängige Fixiermethoden nicht für eine thermische Ausdehnung der Induktionsspule ausgelegt sind.

Aus der US 2011/0155723 A1 ist eine Spulenbefestigungsvorrichtung mit einem Trägerelement und Befestigungselementen bekannt, wobei die Befestigungselemente als Klammern ausgebildet sind.

Die Aufgabe der Erfindung besteht insbesondere darin, eine gattungsgemäße Vorrichtung mit verbesserten Eigenschaften hinsichtlich einer Robustheit und Kosteneffizienz bereitzustellen. Die Aufgabe wird erfindungsgemäß durch die Merkmale der Ansprüche 1 und 12 gelöst, während vorteilhafte Ausgestaltungen und Weiterbildungen der Erfindung den Unteransprüchen entnommen werden können.

In einem Aspekt der Erfindung wird vorgeschlagen, dass die Befestigungseinheit den Leiter in zumindest einem Bereich relativ zu der Substrateinheit beweglich an der Substrateinheit befestigt. Hierdurch kann insbesondere eine Robustheit gesteigert werden. Vorteilhaft können Veränderungen eines Verlaufs des Leiters durch eine thermische Ausdehnung der Induktionsspule ausgeglichen und/oder kompensiert werden. Insbesondere kann eine Verformung der Induktionsspule durch die thermische Ausdehnung aus einer Haupterstreckungsebene der Induktionsspule hinaus vorteilhaft vermieden werden. Ferner kann vorteilhaft eine Beschädigung der Befestigungseinheit durch die thermische Ausdehnung der Induktionsspule vermieden werden.

Unter einer "Gargerätevorrichtung", insbesondere unter einer "Induktionsofenvorrichtung", soll zumindest ein Teil, insbesondere eine Unterbaugruppe, eines Gargeräts, insbesondere eines Induktionsofens, verstanden werden. Insbesondere kann die Gargerätevorrichtung, insbesondere die Induktionsofenvorrichtung, auch das gesamte Gargerät, insbesondere den gesamten Induktionsofen, umfassen. Unter einem "Gargerät" soll insbesondere ein Haushaltsgerät verstanden werden, welches dazu vorgesehen ist, ein Gargeschirr und/oder ein Gargut zumindest zu einer Zubereitung und/oder Lagerung auf eine vordefinierte Temperatur zu erwärmen und/oder zu halten. Beispielhafte Gargeräte sind Backöfen und/oder Mikrowellen und/oder Grillgeräte und/oder Dampfgargeräte und/oder Kochfelder.

Bevorzugt weist das Gargerät zumindest ein Innengehäuse und Außengehäuse auf. Unter einem "Innengehäuse" soll insbesondere eine Wandungseinheit verstanden werden, welche zumindest einen Innenraum, insbesondere einen Garraum, zumindest zu einem Großteil nach Außen abgrenzt und selbst zumindest durch das Außengehäuse nach Außen abgegrenzt ist. Vorteilhaft weist das Innengehäuse ein ferromagnetisches Metall auf. Besonders vorteilhaft ist die Induktionsspule dazu vorgesehen, zumindest einen Teil des Innengehäuses während eines Betriebs der Gargerätevorrichtung induktiv zu erwärmen. Bevorzugt umfasst der Teil des Innengehäuses eine Deckenwand und/oder eine Bodenwand des Innengehäuses, insbesondere um einen klassischen, als "Ober- und Unterhitze" bekannten Heizmodus bereitzustellen. Bevorzugt ist das Innengehäuse als eine Garmuffel ausgebildet. Unter einer "Garmuffel" soll ein Innengehäuse verstanden werden, welches einen Garraum eines Induktionsofens gemeinsam mit einer Ofentür des Induktionsofens zumindest zu einem Großteil nach Außen begrenzt. Unter einer "Ofentür" soll insbesondere eine Wandung verstanden werden, welche in einem geschlossenen Zustand eine, einem Bediener zugewandte Öffnung des Garraums vollständig abdeckt, und in einem geöffneten Zustand die Öffnung zumindest teilweise freigibt. Unter einem "Außengehäuse" eines Geräts soll insbesondere eine Wandungseinheit verstanden werden, welche eine Außenfläche des Geräts zumindest zu einem Großteil definiert. Unter "zumindest zu einem Großteil" soll in diesem Zusammenhang insbesondere zumindest zu 60 %, vorteilhaft zumindest zu 70 %, besonders vorteilhaft zumindest zu 80 %, bevorzugt zumindest zu 90 % und besonders bevorzugt vollständig verstanden werden.

Unter einer "Heizeinheit" soll eine Einheit verstanden werden, welche dazu vorgesehen ist, zumindest ein in einem vordefinierten Heizbereich angeordnetes Gargut und/oder Gargeschirr zu erwärmen und/oder warmzuhalten. Insbesondere weist die Heizeinheit zumindest eine Induktionsspule auf, welche insbesondere während eines Betriebs der Heizeinheit mit Strom durchflossen ist und zumindest ein elektromagnetisches Feld zu einer Erwärmung und/oder Warmhaltung des Garguts und/oder Gargeschirrs erzeugt. Die Induktionsspule weist zumindest einen Leiter auf, welcher beispielsweise durch ein Stanzen und/oder Sägen und/oder Schneiden, insbesondere Strahlschneiden, einer Metallplatte hergestellt sein kann. Insbesondere kann der Leiter als ein Einzeldraht und/oder vorzugsweise als ein Litzendraht ausgebildet sein. Insbesondere kann eine Litzenstruktur eines als Litzendraht ausgebildeten Leiters die thermische Ausdehnung des Leiters kompensieren. Vorteilhaft weist der Leiter zumindest eine Beschichtung auf, welche den Leiter thermisch und/oder elektrisch isoliert.

Unter einer "Substrateinheit" soll eine Einheit verstanden werden, welche insbesondere fest mit dem Innengehäuse verbunden sein kann und welche dazu vorgesehen ist, die Induktionsspule relativ zu dem Innengehäuse und/oder zu dem zu erwärmenden Gargeschirr und/oder Gargut zu halten. Insbesondere ist die Substrateinheit zwischen der Induktionsspule und dem Innengehäuse angeordnet. Alternativ könnte die Induktionsspule zwischen der Substrateinheit und dem Innengehäuse angeordnet sein. Denkbar wäre, dass die Gargerätevorrichtung mehrere Substrateinheiten aufweist, welche insbesondere gestapelt angeordnet sind und bevorzugt zwischen einzelnen Schichten jeweils eine Windung der Induktionsspule halten. Denkbar wäre, dass das Innengehäuse zu einer Aufnahme von zumindest der Heizeinheit dient. Beispielsweise könnte die Substrateinheit mit dem Innengehäuse verklebt und/oder vernietet und/oder verschraubt sein. Denkbar wäre, dass die Substrateinheit unmittelbar an dem Innengehäuse befestigt, insbesondere einstückig mit dem Innengehäuse ausgebildet ist. Hierdurch kann insbesondere ein Abstand der Induktionsspule zu dem Innengehäuse minimiert werden. Unter "einstückig ausgebildet" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling.

Insbesondere könnte die Substrateinheit mittelbar an dem Innengehäuse befestigt sein. Ferner könnte die Heizeinheit zumindest eine Wärmeisolierung aufweisen, über welche die Substrateinheit mittelbar an dem Innengehäuse befestigt ist. Bevorzugt weist die Substrateinheit zumindest ein hitzeresistentes Material auf. Unter einem "hitzeresistenten Material" soll insbesondere ein Material verstanden werden, welches Temperaturen von zumindest 500°C, vorteilhaft zumindest 550°C und bevorzugt zumindest 600°C widersteht, ohne sich chemisch zu verändern. Besonders vorteilhaft weist die Substrateinheit zumindest ein elektrisch isolierendes Material auf. Unter einem "elektrisch isolierenden Material" soll insbesondere ein Material verstanden werden, welches einen spezifischen elektrischen Widerstand von zumindest 10¹² (Ω mm²)/m aufweist und insbesondere zumindest gegenüber einem während eines Betriebs durch die Induktionsspule fließenden Strom nichtleitend ist. Denkbar wäre, dass die Substrateinheit zumindest teilweise aus zumindest einem hitzeresistenten Kunststoff besteht.

Bevorzugt besteht die Substrateinheit zumindest teilweise, vorzugsweise zu einem Großteil und besonders vorteilhaft vollständig aus einem Material, welches zumindest die chemischen Elemente Silizium und Sauerstoff enthält. Vorzugsweise weist die Substrateinheit zumindest ein Silikat auf. Unter einem "Silikat" soll insbesondere ein Salz und/oder ein Ester einer Ortho-Kieselsäure und insbesondere auch deren Kondensat verstanden werden. Insbesondere soll darunter ein Mineral verstanden werden, dessen chemische Zusammensetzung zumindest einen SiO₄-Tetraeder aufweist. Beispielhafte Anwendungen für Silikate sind Fasern und/oder Gläser. Bevorzugt weist die Substrateinheit zumindest Basalt, Spat, Dolomit, Diabas, Anorthosit, Koks, Glasfasern, Wasserglas und/oder Glimmer auf. Besonders bevorzugt ist die Substrateinheit mattenartig ausgebildet. Unter einem "mattenartigen Element" soll insbesondere ein Element verstanden werden, für welches ein kleinstmöglicher, gedachter Quader existiert, der das Element gerade noch aufnimmt, dessen kürzeste Seite höchstens 30 %, vorteilhaft höchstens 20 %, besonders vorteilhaft höchstens 10 %, bevorzugt höchstens 5 % und besonders bevorzugt höchstens 2 % einer längsten Seite des Quaders entspricht. Insbesondere ist ein mattenförmiges Element dehnbar, bevorzugt faltbar. Insbesondere kann die Substrateinheit auch plattenförmig ausgebildet sein. Bevorzugt weist die Substrateinheit eine Dicke von höchstens 500 µm, vorteilhaft höchstens 450 µm, besonders vorteilhaft höchstens 400 µm, bevorzugt höchstens 300 µm und besonders bevorzugt höchstens 200 µm auf.

Darunter, dass die Befestigungseinheit den Leiter "in zumindest einem Bereich relativ zu der Substrateinheit beweglich" an der Substrateinheit befestigt, soll insbesondere verstanden werden, dass die Induktionsspule sich innerhalb des Bereichs relativ zu der Substrateinheit bewegen kann, insbesondere erzeugt ein Randbereich des Bereichs einen Anschlag, der eine weitere Bewegung der Induktionsspule verhindert. Vorteilhaft entspricht eine Länge einer erlaubten Bewegung des Leiters zumindest 50 %, vorteilhaft zumindest 70 %, besonders vorteilhaft zumindest 90 % und bevorzugt zumindest 100 % einer Leiterdicke des Leiters. Bevorzugt entspricht eine erlaubte Bewegung des Leiters einer durch eine thermische Ausdehnung der Induktionsspule, bevorzugt während eines Betriebs der Induktionsspule erzeugten, Dehnbewegung. Besonders bevorzugt entspricht eine erlaubte Bewegung des Leiters einer, durch eine thermische Schrumpfung der Induktionsspule erzeugten, Schrumpfbewegung. Insbesondere kann der Bereich sich über die gesamte Induktionsspule erstrecken. Vorteilhaft weist der Bereich eine, insbesondere zu einer Windung der Induktionsspule identische, weitere Windung auf. Beispielsweise kann die Induktionsspule mit der Substrateinheit verklebt, vernäht, verschweißt und/oder in die Substrateinheit gesteckt sein.

Unter einer "Befestigungseinheit" soll insbesondere eine Einheit verstanden werden, welche dazu vorgesehen ist, die Induktionsspule zumindest teilweise, insbesondere vollständig, an der Substrateinheit zu befestigen. Insbesondere ist die Befestigungseinheit separat von der Substrateinheit und/oder dem Leiter ausgebildet. Bevorzugt weist die Befestigungseinheit zumindest ein hitzeresistentes und/oder elektrisch isolierendes Material auf. Vorteilhaft kann auf eine Verwendung zusätzlicher thermischer Isolierungen für die Befestigungseinheit und/oder die Substrateinheit verzichtet werden. Beispielsweise könnte die Befestigungseinheit ein zu einem Material der Substrateinheit identisches Material aufweisen. Insbesondere kann die Befestigungseinheit zu einer Befestigung der Induktionsspule an der Substrateinheit zumindest ein Befestigungselement aufweisen. Das Befestigungselement kann beispielsweise eine Klammer, eine Schraube, eine Klappe, ein Klebstoff und/oder ein Kunststoffprofil sein.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Die Befestigungseinheit weist zumindest einen Faden auf und die Induktionsspule ist an der Substrateinheit mittels zumindest einer den Faden aufweisenden Naht befestigt. Darunter, dass die Induktionsspule "mittels einer den Faden aufweisenden Naht" befestigt ist, soll insbesondere verstanden werden, dass der Faden die Substrateinheit zumindest einmal durchdringt und hierdurch den Bereich definiert. Insbesondere kann der Faden minimal beabstandet zum Leiter verlaufen. Darunter, dass der Faden "minimal beabstandet" zum Leiter verläuft, soll insbesondere verstanden werden, dass der Faden innerhalb eines Nahbereichs des Leiters verläuft, welcher sich höchstens um 100%, vorteilhaft höchstens um 80%, besonders vorteilhaft höchstens um 60%, bevorzugt höchstens um 40% und besonders bevorzugt höchstens um 20% einer Breite des Leiters senkrecht zu einer Longitudinalrichtung des Leiters erstreckt. Alternativ kann der Faden mit einem Abstand zum Leiter verlaufen. Vorteilhaft entspricht ein Verlauf des Fadens einem Verlauf des Anschlags. Insbesondere kann die Befestigungseinheit weitere Fäden aufweisende weitere Nähte aufweisen, mittels derer die Induktionsspule an der Substrateinheit befestigt ist. Bevorzugt weist der Faden zumindest ein hitzeresistentes und elektrisch isolierendes Material auf. Beispielsweise könnte der Faden ein zu einem Material der Substrateinheit identisches Material aufweisen. Insbesondere kann der Faden die Substrateinheit gemäß verschiedener, standardisierter Nähmethoden durchdringen, welche insbesondere in ASTM D-6193 und ISO 4915:1991 aufgeführt sind. Beispielsweise können die Naht und/oder die weiteren Nähte gemäß einer Lockstitch-Methode und/oder einer Zig Zag-Methode verlaufen. Insbesondere kann eine longitudinale Richtung des Fadens einer longitudinalen Richtung eines nächstliegenden Leiterabschnitts des Leiters entsprechen. Hierdurch kann insbesondere eine Robustheit erhöht und eine vereinfachte Herstellung der Gargerätevorrichtung ermöglicht werden. Vorteilhaft kann die Induktionsspule auch bei hohen Temperaturen gehaltert und elektrisch isoliert werden. Besonders vorteilhaft kann eine Befestigung der Induktionsspule an der Substrateinheit durch gängige, automatisch durchführbare, Verfahren hergestellt werden.

Darüber hinaus wird vorgeschlagen, dass die Befestigungseinheit zumindest einen weiteren Faden aufweist und die Induktionsspule an der Substrateinheit mittels zumindest einer den weiteren Faden aufweisenden weiteren Naht befestigt ist. Bevorzugt weisen beide Fäden zueinander identische Verläufe auf. Insbesondere könnten beide Fäden zueinander spiegelbildliche Verläufe aufweisen. Denkbar wäre, dass sich beide Fäden zumindest abschnittsweise überkreuzen. Vorteilhaft definieren beide Fäden gemeinsam den Bereich. Besonders vorteilhaft sind beide Fäden bei einer senkrechten Betrachtung auf die Substrateinheit an gegenüberliegenden Seiten des Leiters angeordnet. Unter "gegenüberliegenden Seiten des Leiters" sollen insbesondere zwei Teilbereiche verstanden werden, welche an einem Leiterabschnitt anliegen, wobei von dem Leiterabschnitt aus betrachtet ein erster Teilbereich einer Spulenmitte der Induktionsspule zugewandt und ein zweiter Teilbereich der Spulenmitte abgewandt ist. Hierdurch kann insbesondere eine Robustheit weiter erhöht werden. Vorteilhaft können eine Stabilität des Bereichs erhöht werden. Besonders vorteilhaft kann eine Ausdehnung des Bereichs flexibler gewählt werden.

Des Weiteren wird vorgeschlagen, dass der Faden und insbesondere der weitere Faden bei einer senkrechten Betrachtung auf die Substrateinheit zumindest abschnittsweise über den Leiter laufen und/oder den Leiter kreuzen. Unter einer "senkrechten Betrachtung auf ein Objekt" soll insbesondere eine Betrachtungsrichtung verstanden werden, welche entlang einer Geraden verläuft, die das Objekt unter einem rechten Winkel schneidet. Bei einem ebenen Objekt verläuft die Betrachtungsrichtung senkrecht zu einer Haupterstreckungsebene des Objekts. Unter einer "Haupterstreckungsebene" eines Objekts soll insbesondere eine Ebene verstanden werden, welche parallel zu einer größten Seitenfläche eines kleinsten gedachten Quaders ist, welcher das Objekt gerade noch vollständig umschließt, und insbesondere durch den Mittelpunkt des Quaders verläuft. Vorteilhaft ist in der senkrechten Betrachtung zumindest eine zusammenhängende Seite des Objekts vollständig sichtbar. Darunter, dass der Faden abschnittsweise über den Leiter "verläuft und/oder kreuzt", soll insbesondere verstanden werden, dass der Faden in einem Abschnitt zumindest einmal von einer ersten Seite des Leiters zu einer gegenüberliegenden zweiten Seite des Leiters verläuft. Vorteilhaft verläuft und/oder kreuzt der Faden mehrfach über den Leiter, insbesondere in periodischen Abständen. Insbesondere kann der Faden über einen vollständigen Umfang des Leiters laufen. Bevorzugt läuft der Faden höchstens über einen Teil, insbesondere höchstens eine Hälfte, des Umfangs des Leiters. Besonders vorteilhaft verläuft und/oder kreuzt der Faden in dem gesamten Bereich periodisch über den Leiter. Hierdurch kann insbesondere eine Robustheit weiter erhöht und eine Herstellung der Gargerätevorrichtung weiter vereinfacht werden. Vorteilhaft kann eine Bewegung der Induktionsspule senkrecht zu einer Haupterstreckungsebene der Substrateinheit ohne ein Verwenden weiterer Befestigungselemente eingeschränkt werden. Besonders vorteilhaft kann eine vorteilhafte Montage ermöglicht werden, da die Induktionsspule insbesondere in einem Verfahrensschritt gewickelt und befestigt werden kann.

In einer vorteilhaften Ausgestaltung wird vorgeschlagen, dass der Faden und insbesondere der weitere Faden bei einer senkrechten Betrachtung auf die Substrateinheit zumindest abschnittsweise, vorzugsweise stets, seitlich neben, insbesondere parallel zu, dem Leiter verläuft. Insbesondere verläuft der Faden und/oder der weitere Faden mit einem Abstand zum Leiter, welcher zumindest 50 %, vorteilhaft zumindest 70 %, besonders vorteilhaft zumindest 80 % und bevorzugt zumindest 90 % der Leiterdicke entspricht. Insbesondere kann der Faden und/oder der weitere Faden zwischen zwei Windungen des Leiters verlaufen. Hierdurch kann insbesondere eine einfache Herstellung der Gargerätevorrichtung erreicht werden. Vorteilhaft kann die Induktionsspule auf einfache Weise an der Substrateinheit befestigt werden. Besonders vorteilhaft kann der Bereich einen festen Leiterabstand der Induktionsspule definieren.

Darüber hinaus wird vorgeschlagen, dass der weitere Faden bei einer senkrechten Betrachtung auf die Substrateinheit zumindest abschnittsweise seitlich neben dem Leiter und auf einer dem Faden gegenüberliegenden Seite des Leiters verläuft. Insbesondere ist ein weiterer Abstand des weiteren Fadens vom Leiter zum Abstand des Fadens vom Leiter identisch. Alternativ könnte der Abstand des weiteren Fadens vom Leiter zum Abstand des Fadens vom Leiter verschieden sein. Insbesondere können der Faden und der weitere Faden sich zumindest abschnittsweise, bevorzugt periodisch, kreuzen und die Seiten wechseln. Bevorzugt entspricht ein Abstand des Fadens vom weiteren Faden minus einer Dicke des Leiters der Länge der Dehnbewegung. Hierdurch kann insbesondere eine Halterung der Induktionsspule verbessert werden. Vorteilhaft kann die Induktionsspule sowohl in einem Zustand vor der thermischen Ausdehnung als auch in einem Zustand nach der thermischen Ausdehnung effektiv gehaltert werden.

Vorteilhaft weist der Bereich zumindest zwei bezüglich einer Spulenmitte der Induktionsspule gegenüberliegende Teilbereiche auf, in welchen die Befestigungseinheit den Leiter jeweils relativ zu der Substrateinheit beweglich an der Substrateinheit befestigt. Unter "zwei bezüglich einer Spulenmitte gegenüberliegenden Teilbereichen" sollen insbesondere zwei Teilbereiche der Induktionsspule verstanden werden, welche bei einer senkrechten Betrachtung auf die Substrateinheit zumindest zu einem Großteil durch Geraden, welche die Spulenmitte schneiden, verbindbar sind. Bevorzugt weisen beide Teilbereiche identische Ausdehnungen auf. Insbesondere kann die Induktionsspule an zahlreichen Paaren von gegenüberliegenden Teilbereichen relativ zu der Substrateinheit beweglich an der Substrateinheit befestigt sein. Hierdurch kann insbesondere eine Robustheit weiter gesteigert werden. Vorteilhaft kann eine Rotation der Induktionsspule um eine Rotationsachse parallel zu einer Haupterstreckungsebene der Substrateinheit eingeschränkt werden.

Insbesondere umfassen erlaubte Bewegungen des Leiters zumindest eine Bewegung entlang einer Richtung, welche einer Spulenmitte der Induktionsspule radial abgewandt ist. Vorteilhaft entspricht eine Länge der Bewegung zumindest der durch die thermische Ausdehnung der Induktionsspule erzeugte Dehnbewegung der Induktionsspule. Bevorzugt ist zumindest der Randbereich des Bereichs, insbesondere der gesamte Bereich, von einem nächstliegenden Leiterabschnitt aus betrachtet der Spulenmitte zugewandt. Hierdurch kann insbesondere eine Robustheit weiter gesteigert werden. Vorteilhaft kann nach einem Betrieb der Induktionsspule eine Bewegung des Leiters in eine Ausgangsposition vor dem Betrieb der Induktionsspule unterstützt werden.

In einer bevorzugten Ausgestaltung der Erfindung wird vorgeschlagen, dass die Befestigungseinheit zumindest ein Abdeckelement aufweist, welches zumindest in dem Bereich auf einer der Substrateinheit gegenüberliegenden Seite der Induktionsspule angeordnet ist und auf dieser Seite eine Bewegung der Induktionsspule einschränkt. Denkbar wäre, dass die Befestigungseinheit eine Vielzahl von Abdeckelementen aufweist, welche gemeinsam den gesamten Bereich abdecken. Bevorzugt ist das Abdeckelement mittels der den Faden und/oder weiteren Faden aufweisenden Naht und/oder weiteren Naht an der Substrateinheit befestigt. Bevorzugt weist die Befestigungseinheit genau ein Abdeckelement auf, welches insbesondere die gesamte Induktionsspule abdeckt. Insbesondere verläuft eine Haupterstreckungsebene des Abdeckelements parallel zu einer Haupterstreckungsebene der Induktionsspule. Vorteilhaft weist das Abdeckelement zumindest ein elektrisch isolierendes und/oder hitzeresistentes Material auf. Bevorzugt weist das Abdeckelement ein zu einem Material der Substrateinheit identisches Material auf. Insbesondere kann das Abdeckelement einstückig mit der Substrateinheit ausgebildet sein. Denkbar wäre, dass das Abdeckelement und die Substrateinheit als angrenzende Teilbereiche eines Elements der Befestigungseinheit ausgebildet sind und vorteilhaft durch ein Falten des Elements um die Induktionsspule angeordnet sind. Hierdurch kann insbesondere eine Halterung der Induktionsspule verbessert werden. Vorteilhaft kann eine Bewegung der Induktionsspule entlang einer Richtung senkrecht zu einer Haupterstreckungsebene der Substrateinheit vermieden werden.

Außerdem wird vorgeschlagen, dass sich die Substrateinheit und das Abdeckelement in dem Bereich zumindest abschnittsweise berühren und zumindest einen Anschlag hinsichtlich einer erlaubten Bewegung des Leiters bilden. Vorteilhaft berühren sich die Substrateinheit und das Abdeckelement zumindest in dem Randbereich, bevorzugt im gesamten Randbereich. Besonders vorteilhaft berühren sich die Substrateinheit und das Abdeckelement an der Naht und/oder der weiteren Naht. Insbesondere ist der Anschlag nur durch ein Werkzeug lösbar. Der Anschlag ist beispielsweise durch ein Prägen, Kleben, Vernähen und/oder Klammern des Abdeckelements und der Substrateinheit hergestellt. Besonders vorteilhaft ist die Substrateinheit in dem Bereich zumindest abschnittsweise durch den Faden und/oder den weiteren Faden mit dem Abdeckelement vernäht. Bevorzugt berühren sich die Substrateinheit und das Abdeckelement entlang eines äußeren Rands der Induktionsspule. Besonders bevorzugt bilden die Substrateinheit und das Abdeckelement gemeinsam eine Hülle, welche die Induktionsspule zumindest zu einem Großteil umhüllt. Hierdurch kann insbesondere eine einfache Herstellung und Montage der Gargerätevorrichtung erreicht werden. Vorteilhaft kann die Induktionsspule durch ein Verbinden der Substrateinheit mit dem Abdeckelement befestigt werden. Besonders vorteilhaft kann die Heizeinheit als eine kompakte, tragbare Einheit ausgestaltet werden, welche leicht zu transportieren und zu montieren ist.

Ferner wird vorgeschlagen, dass das Abdeckelement zumindest im Wesentlichen identisch zur Substrateinheit ausgebildet ist. Darunter, dass das Abdeckelement "zumindest im Wesentlichen identisch" zur Substrateinheit ausgebildet ist, soll insbesondere verstanden werden, dass ein Volumen und/oder eine Masse des Abdeckelements zumindest zu 60 %, vorteilhaft zumindest zu 70 %, besonders vorteilhaft zumindest zu 80 %, bevorzugt zumindest zu 90 % und besonders bevorzugt vollständig identisch zu einem weiteren Volumen und/oder zu einer weiteren Masse der Substrateinheit ausgebildet ist. Vorteilhaft ist das Abdeckelement in dem Bereich identisch zur Substrateinheit ausgebildet. Denkbar ist, dass das Abdeckelement und die Substrateinheit außerhalb des Bereichs voneinander verschieden ausgebildet sind. Bevorzugt ist das Abdeckelement vollständig identisch zur Substrateinheit ausgebildet. Hierdurch kann insbesondere eine Herstellung der Gargerätevorrichtung weiter vereinfacht werden. Vorteilhaft kann die Zahl unterschiedlicher Bauteile, welche zur Herstellung der Gargerätevorrichtung benötigt werden, reduziert werden.

Die Erfindung geht ferner aus von einem Verfahren zur Herstellung einer Gargerätevorrichtung, insbesondere einer Induktionsofenvorrichtung, mit zumindest einer Heizeinheit, welche zumindest eine Induktionsspule mit wenigstens einem elektrischen Leiter und zumindest einer Substrateinheit aufweist, wobei die Induktionsspule an der Substrateinheit befestigt wird und wobei der Leiter in zumindest einem Bereich relativ zu der Substrateinheit beweglich an der Substrateinheit befestigt wird.

Es wird vorgeschlagen, dass die Induktionsspule an der Substrateinheit mittels zumindest einer einen Faden aufweisenden Naht befestigt wird. Hierdurch kann insbesondere eine Robustheit erhöht und eine Herstellung der Gargerätevorrichtung vereinfacht werden. Die Gargerätevorrichtung soll hierbei nicht auf die oben beschriebene Anwendung und Ausführungsform beschränkt sein. Insbesondere kann die Gargerätevorrichtung zu einer Erfüllung einer hierin beschriebenen Funktionsweise eine von einer hierin genannten Anzahl von einzelnen Elementen, Bauteilen und Einheiten abweichende Anzahl aufweisen. Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination.

Es zeigen:
- Fig. 1: eine schematische Vorderansicht eines Gargeräts mit einer Gargerätevorrichtung,
- Fig. 2: eine Explosionsdarstellung eines Teils der Gargerätevorrichtung,
- Fig. 3: eine schematische Schrägansicht eines Teils der Gargerätevorrichtung mit einer Heizeinheit,
- Fig. 4: eine schematische Draufsicht der Heizeinheit mit einer Induktionsspule und einer Substrateinheit,
- Fig. 5: ein schematisches Verlaufsdiagramm eines Verfahrens zur Herstellung der Gargerätevorrichtung,
- Fig. 6a: eine schematische Draufsicht eines Teils einer Gargerätevorrichtung mit einer ersten relativen Anordnung eines Leiters zu einem Faden,
- Fig. 6b: eine schematische Draufsicht eines Teils einer Gargerätevorrichtung mit einer zweiten relativen Anordnung eines Leiters zu einem Faden,
- Fig. 6c: eine schematische Draufsicht eines Teils einer Gargerätevorrichtung mit einer dritten relativen Anordnung eines Leiters zu einem Faden,
- Fig. 7a: eine schematische Draufsicht eines Teils einer Gargerätevorrichtung mit einem von der Seite minimal beabstandeten weiteren Faden und einem von der gegenüberliegenden Seite minimal beabstandeten Faden,
- Fig. 7b: eine schematische Draufsicht eines Teils einer Gargerätevorrichtung mit einem von der Seite minimal beabstandeten weiteren Faden und einem von der gegenüberliegenden Seite mit einem Abstand verlaufenden Faden,
- Fig. 7c: eine schematische Draufsicht eines Teils einer Gargerätevorrichtung mit einem an der Seite mit einem Abstand verlaufenden weiteren Faden und einem von der gegenüberliegenden Seite minimal beabstandeten Faden,
- Fig. 8a: eine schematische Draufsicht eines Ausschnitts einer Gargerätevorrichtung mit einem einen Leiter kreuzenden Faden, welcher am Leiter anliegt,
- Fig. 8b: eine schematische Draufsicht eines Ausschnitts einer Gargerätevorrichtung mit einem einen Leiter kreuzenden Faden, welcher abschnittsweise mit einem Abstand zum Leiter verläuft, und
- Fig. 9: ein schematisches Verlaufsdiagramm eines weiteren Verfahrens zur Herstellung der Gargerätevorrichtung aus Fig. 8b.

Von mehrfach vorhandenen Objekten ist in den Figuren jeweils lediglich eines mit einem Bezugszeichen versehen.

Fig. 1 zeigt ein Gargerät 30a. Das Gargerät 30a ist als ein Induktionsofen ausgebildet. Das Gargerät 30a weist ein Außengehäuse 44a auf. Das Außengehäuse 44a definiert eine Außenkontur des Gargeräts 30a. Das Außengehäuse 44a nimmt eine Benutzerschnittstelle 48a des Gargeräts 30a auf. Die Benutzerschnittstelle 48a ist dazu vorgesehen, von einem Bediener zu einer Steuerung des Gargeräts 30a bedient zu werden. Das Gargerät 30a weist ein Innengehäuse 42a auf. Das Innengehäuse 42a besteht aus einem ferromagnetischen Metall. Alternativ könnte das Innengehäuse 42a ein nichtmagnetisches Material, insbesondere Glas, vorzugsweise eine Glaskeramik, aufweisen. In dieser alternativen Ausgestaltung weist das Innengehäuse 42a mehrere Heizelemente (nicht dargestellt) auf, welche aus einem ferromagnetischen Metall bestehen. Das Gargerät 30a weist eine Ofentür 46a auf. Die Ofentür 46a befindet sich in einem geschlossenen Zustand. Die Ofentür 46a deckt eine, einem Bediener zugewandte, Öffnung 52a eines Garraums 28a vollständig ab. Die Ofentür 46a und das Innengehäuse 42a grenzen gemeinsam den Garraum 28a nach Außen ab. Das Gargerät 30a weist eine Gargerätevorrichtung 10a auf. Die Gargerätevorrichtung 10a ist als eine Induktionsofenvorrichtung ausgebildet.

Ein Teil der Gargerätevorrichtung 10a ist in Fig. 2 in einer Explosionsdarstellung näher dargestellt. Die Gargerätevorrichtung 10a weist das Innengehäuse 42a auf. Die Gargerätevorrichtung 10a weist zwei Heizeinheiten 12a auf. Die Heizeinheiten 12a sind zueinander identisch ausgebildet. Die Heizeinheiten 12a sind an einer Deckenwand 54a und an einer Bodenwand 56a des Innengehäuses 42a angeordnet. Alternativ oder zusätzlich wäre denkbar, dass Heizeinheiten 12a an Seitenwänden oder einer Rückwand des Innengehäuses 42a angeordnet sind. Im Folgenden wird lediglich eine der Heizeinheiten 12a beschrieben.

Die Heizeinheit 12a weist eine Induktionsspule 14a auf. Die Induktionsspule 14a wird in einem Betrieb der Heizeinheit 12a mit einem Wechselstrom durchflossen und erzeugt ein elektromagnetisches Wechselfeld. Die Induktionsspule 14a ist plattenförmig ausgebildet. Eine Haupterstreckungsebene (nicht dargestellt) der Induktionsspule 14a verläuft parallel zu einer Haupterstreckungsebene der Deckenwand 54a und der Bodenwand 56a. Die Induktionsspule 14a weist einen Leiter 16a auf. Der Leiter 16a ist als ein Einzeldraht ausgebildet. Der Leiter 16a ist als ein blanker Einzeldraht ausgebildet. Alternativ könnte der Leiter 16a eine Isolierung aufweisen. Der Leiter 16a weist Aluminium auf. Alternativ könnte der Leiter 16a Kupfer aufweisen. Der Leiter 16a ist als eine rechteckige Spirale angeordnet. Der Leiter 16a ist um eine Spulenmitte 34a der Induktionsspule 14a gewickelt.

Die Heizeinheit 12a weist eine Substrateinheit 18a auf. Die Substrateinheit 18a ist mattenartig ausgebildet. Die Substrateinheit 18a ist zwischen der Induktionsspule 14a und dem Innengehäuse 42a angeordnet. Die Induktionsspule 14a liegt vollständig auf der Substrateinheit 18a auf. Die Substrateinheit 18a dient einer thermischen und elektrischen Isolierung der Induktionsspule 14a. Die Substrateinheit 18a besteht zumindest zu einem Großteil aus einem Material, welches zumindest die chemischen Elemente Si und O aufweist. Das Material ist ein Silikat. Die Substrateinheit 18a ist faserartig. Die Substrateinheit 18a besteht aus Mineralwolle. Die Substrateinheit 18a weist Basaltfasern auf. Alternativ oder zusätzlich könnte die Substrateinheit 18a Spatfasern, Dolomitfasern, Diabasfasern, Anorthositfasern und/oder Koksfasern aufweisen. Die Substrateinheit 18a ist zu einer Befestigung der Induktionsspule 14a zumindest teilweise durchstoßbar. Die Substrateinheit 18a besteht vollständig aus einem flächenförmigen textilen Gebilde. Die Substrateinheit 18a besteht vollständig aus einem Basaltgewebe. Alternativ könnte die Substrateinheit 18a teilweise aus dem Basaltgewebe bestehen. Die Substrateinheit 18a weist eine Vielzahl von Durchlassöffnungen 24a auf. Die Durchlassöffnungen 24a sind periodisch angeordnet. Die Durchlassöffnungen 24a sind entlang einer Vielzahl von Geraden angeordnet.

Die Heizeinheit 12a weist eine Befestigungseinheit 20a auf (vgl. Fig. 3). Die Befestigungseinheit 20a befestigt die Induktionsspule 14a an der Substrateinheit 18a. Die Befestigungseinheit 20a befestigt den Leiter 16a in einem Bereich relativ zu der Substrateinheit 18a beweglich an der Substrateinheit 18a. Dabei erstreckt sich der Bereich über eine gesamte Erstreckung der Induktionsspule 14a. Die Befestigungseinheit 20a weist ein Befestigungselement auf. Das Befestigungselement ist als ein Faden 22a ausgebildet. Die Induktionsspule 14a ist an der Substrateinheit 18a mittels einer den Faden 22a aufweisenden Naht befestigt. Der Faden 22a ist vollständig aus Silikat ausgebildet. Der Faden 22a ist vollständig aus Wasserglas ausgebildet. Alternativ könnte der Faden 22a aus Mineralwolle und/oder Glasfasern bestehen. Der Faden 22a ist durch einen Teil der Durchlassöffnungen 24a geführt. Der Faden 22a ist gemäß einer Lockstitch-Nähmethode durch die Durchlassöffnungen 24a geführt. Der Faden 22a verläuft bei einer senkrechten Betrachtung auf die Substrateinheit 18a vollständig seitlich neben dem Leiter 16a. Der Faden 22a verläuft parallel zum Leiter 16a. Der Faden 22a verläuft mit einem Abstand zum Leiter 16a.

Die Befestigungseinheit 20a weist ein weiteres Befestigungselement auf. Die Induktionsspule 14a ist an der Substrateinheit 18a mittels einer einen weiteren Faden 32a aufweisenden weiteren Naht befestigt. Der weitere Faden 32a ist identisch zu dem Faden 22a ausgebildet. Der weitere Faden 32a weist einen zu einem Verlauf des Fadens 22a identischen weiteren Verlauf auf. Der weitere Faden 32a ist durch einen weiteren Teil der Durchlassöffnungen 24a geführt. Der weitere Faden 32a verläuft bei einer senkrechten Betrachtung auf die Substrateinheit 18a auf einer dem Faden 22a gegenüberliegenden Seite des Leiters 16a. Ein Abstand des Fadens 22a zum Leiter 16a ist vor einem Betrieb der Gargerätevorrichtung 10a zumindest weitgehend identisch zu einem weiteren Abstand des weiteren Fadens 32a zum Leiter 16a.

Die Befestigungseinheit 20a weist ein Abdeckelement 26a auf. Alternativ könnte die Befestigungseinheit 20a eine Vielzahl von Abdeckelementen 26a aufweisen. Das Abdeckelement 26a weist ein Silikat auf. Das Abdeckelement 26a weist Basaltfasern auf. Alternativ oder zusätzlich könnte das Abdeckelement 26a Spatfasern, Dolomitfasern, Diabasfasern, Anorthositfasern und/oder Koksfasern aufweisen. Das Abdeckelement 26a ist identisch zur Substrateinheit 18a ausgebildet. Das Abdeckelement 26a ist auf einer der Substrateinheit 18a gegenüberliegenden Seite der Induktionsspule 14a angeordnet. Das Abdeckelement 26a und die Substrateinheit 18a sind innerhalb des Bereichs miteinander vernäht. Das Abdeckelement 26a und die Substrateinheit 18a sind mittels der den Faden 22a aufweisenden Naht miteinander vernäht. Das Abdeckelement 26a und die Substrateinheit 18a sind mittels der den weiteren Faden 32a aufweisenden weiteren Naht miteinander vernäht. Das Abdeckelement 26a und die Substrateinheit 18a berühren sich abschnittsweise in dem Bereich. Das Abdeckelement 26a und die Substrateinheit 18a bilden einen Anschlag hinsichtlich einer erlaubten Bewegung des Leiters 16a. Der Anschlag ist durch die Naht und die weitere Naht gebildet.

Die Induktionsspule 14a liegt vollständig an dem Abdeckelement 26a an. Alternativ könnte die Induktionsspule 14a ausschließlich in dem Bereich an dem Abdeckelement 26a anliegen. Das Abdeckelement 26a schränkt auf dieser Seite eine Bewegung der Induktionsspule 14a ein. Das Abdeckelement 26a, der Faden 22a und der weitere Faden 32a definieren gemeinsam den Bereich. Der Faden 22a und der weitere Faden 32a bilden Anschläge, an denen die Substrateinheit 18a und das Abdeckelement 26a vernäht sind. Die Anschläge schränken eine Bewegung der Induktionsspule 14a parallel zu einer Haupterstreckungsebene der Induktionsspule 14a ein. Die Substrateinheit 18a und das Abdeckelement 26a schränken in dem Bereich eine Bewegung der Induktionsspule 14a senkrecht zu der Haupterstreckungsebene der Induktionsspule 14a ein. Erlaubte Bewegungen des Leiters 16a umfassen eine Bewegung entlang einer bezüglich einer Spulenmitte 34a abgewandten Richtung 40a, welche bei einer senkrechten Betrachtung auf die Substrateinheit 18a der Spulenmitte 34a der Induktionsspule 14a abgewandt ist. Die Länge der erlaubten Bewegung entlang der Richtung 40a ist identisch zu einer Länge, um die sich der Leiter 16a während eines Betriebs der Gargerätevorrichtung 10a dehnt. Erlaubte Bewegungen des Leiters 16a umfassen eine Bewegung entgegen der Richtung 40a.

In Fig. 4 ist die Gargerätevorrichtung 10a vor einem Betrieb der Gargerätevorrichtung 10a dargestellt. Aus Gründen der Übersichtlichkeit ist die Induktionsspule 14a in einer vereinfachten Form mit einer reduzierten Anzahl an Windungen und einem schraffierten Leiter 16a dargestellt. Zusätzlich ist der Abstand des Fadens 22a und des weiteren Fadens 32a von dem Leiter 16a reduziert dargestellt. Der Bereich umfasst die gesamte Induktionsspule 14a. Die Befestigungseinheit 20a weist einen zusätzlichen Faden 50a auf. Der zusätzliche Faden 50a verläuft entlang eines kleinstmöglichen Rechtecks, welches eine Projektion der Induktionsspule 14a auf die Substrateinheit 18a gerade noch aufnimmt. Der zusätzliche Faden 50a umfährt die Induktionsspule 14a vollständig. Der zusätzliche Faden 50a dient der Stabilisierung der Substrateinheit 18a und des Abdeckelements 26a. Der

Leiter 16a erfährt während eines Betriebs der Gargerätevorrichtung 10a thermische Ausdehnungen. Die thermischen Ausdehnungen erzeugen Dehnbewegungen der Induktionsspule 14a in die Richtung 40a. Die Dehnbewegungen sind innerhalb des Bereichs erlaubte Bewegungen der Induktionsspule 14a.

Fig. 5 zeigt ein schematisches Verlaufsdiagramm eines Verfahrens zur Herstellung der Gargerätevorrichtung 10a. In einem Wicklungsschritt 100a wird die Induktionsspule 14a durch ein Wickeln des Leiters 16a hergestellt. Alternativ könnte die Induktionsspule 14a durch ein Aufwickeln eines Litzendrahts und/oder ein Ausstanzen des Leiters 16a aus einer Metallplatte (nicht dargestellt) hergestellt werden.

In einem Isolierschritt 110a wird die Induktionsspule 14a auf die Substrateinheit 18a gelegt und mit dem Abdeckelement 26a abgedeckt. Der Isolierschritt 110a folgt hierbei auf den Wicklungsschritt 100a.

In einem Nähschritt 120a werden die Substrateinheit 18a und das Abdeckelement 26a durch eine Nähnadel durchstoßen. Die Substrateinheit 18a und das Abdeckelement 26a werden gemäß der Lockstitch-Nähmethode miteinander vernäht. Der Faden 22a wird hierbei durch einen Teil der Durchlassöffnungen 24a geführt. Im Anschluss wird auf identische Weise der weitere Faden 32a durch einen weiteren Teil der Durchlassöffnungen 24a geführt. Der Nähschritt 120a folgt hierbei auf den Isolierschritt 110.

In einem Montageschritt 130a wird die Heizeinheit 12a am Innengehäuse 42a montiert. Die Heizeinheit 12a wird an das Innengehäuse 42a geschraubt. Alternativ könnte die Heizeinheit 12a auch an das Innengehäuse 42a geklemmt und/oder genietet werden.

In den Fig. 6a bis 9 sind weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 5 verwiesen werden kann. Zur Unterscheidung der Ausführungsbeispiele ist der Buchstabe a in den Bezugszeichen des Ausführungsbeispiels in den Fig. 1 bis 5 durch die Buchstaben b bis i in den Bezugszeichen der Ausführungsbeispiele der Fig. 6a bis 9 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 5 verwiesen werden.

Der Übersichtlichkeit halber sind in den folgenden Figuren von Abdeckelementen 26b-g bedeckte Leiter 16b-g schraffiert dargestellt.

In Fig. 6a-c ist jeweils ein Teil von Gargerätevorrichtungen 10b, 10c, 10d dargestellt. Induktionsspulen 14b, 14c, 14d der Gargerätevorrichtungen 10b, 10c, 10d sind mittels Fäden 22b, 22c, 22d aufweisende Nähte an Substrateinheiten 18b, 18c, 18d befestigt. Abdeckelemente 26b, 26c, 26d sind mittels der die Fäden 22b, 22c, 22d aufweisenden Nähten miteinander vernäht. In der Gargerätevorrichtung 10b verläuft ein Faden 22b entlang einer, **entgegen** einer bezüglich einer Spulenmitte (nicht dargestellt) abgewandten Richtung 40b ausgerichteten, Seite eines Leiters 16b von dem Leiter 16b minimal beabstandet. Der Leiter 16b ist **entgegen** der Richtung 40b weitgehend unbeweglich an der Substrateinheit 18b befestigt. Die Substrateinheit 18b besteht vollständig aus Glasfasern. In der Gargerätevorrichtung 10c verläuft ein Faden 22c entlang einer, entlang einer bezüglich einer Spulenmitte (nicht dargestellt) abgewandten Richtung 40c ausgerichteten, Seite eines Leiters 16c mit einem Abstand zum Leiter 16c. Der Leiter 16c ist entlang und **entgegen** der Richtung 40c beweglich an der Substrateinheit 18c befestigt. In der Gargerätevorrichtung 10d verläuft ein Faden 22d entlang einer, entlang bezüglich einer Spulenmitte (nicht dargestellt) abgewandten Richtung 40d ausgerichteten, Seite eines Leiters 16d vom Leiter 16d minimal beabstandet. Der Leiter 16d ist entlang der Richtung 40d unbeweglich an der Substrateinheit 18d befestigt.

In Fig. 7a-c ist jeweils ein Teil von Gargerätevorrichtungen 10e, 10f, 10g dargestellt. In den Gargerätevorrichtungen 10e, 10f, 10g verlaufen Fäden 22e, 22f, 22g und weitere Fäden 32e, 32f, 32g entlang gegenüberliegender Seiten von Leitern 16e, 16f, 16g. In der Gargerätevorrichtung 10e verlaufen der Faden 22e und der weitere Faden 32e vom Leiter 16e minimal beabstandet. Der Leiter 16e ist entlang und **entgegen** einer bezüglich einer Spulenmitte (nicht dargestellt) abgewandten Richtung 40e unbeweglich an einer Substrateinheit 18e befestigt. In der Gargerätevorrichtung 10f verläuft ein Faden 22f mit einem Abstand zu einem Leiter 16f. Ein weiterer Faden 32f verläuft vom Leiter 16f minimal beabstandet. Der Leiter 16f ist **entgegen** einer bezüglich einer Spulenmitte (nicht dargestellt) abgewandten Richtung 40f unbeweglich an einer Substrateinheit 18f befestigt. In der Gargerätevorrichtung 10g verläuft ein Faden 22g von einem Leiter 16g minimal beabstandet. Der Faden 32g verläuft mit einem Abstand zu einem Leiter 16g. Der Leiter 16g ist entlang einer bezüglich einer Spulenmitte (nicht dargestellt) abgewandten Richtung 40g unbeweglich an einer Substrateinheit 18g befestigt.

In Fig. 8a-b ist jeweils ein Teil von Gargerätevorrichtungen 10h, 10i dargestellt. Induktionsspulen 14h, 14i der Gargerätevorrichtungen 10h, 10i sind vollständig durch Fäden 22h, 22i an Substrateinheiten 18h, 18i genäht. In den Gargerätevorrichtungen 10h, 10i verläuft der Faden 22h, 22i jeweils in periodischen Abständen über einen Leiter 16h, 16i. Der Faden 22h, 22i verläuft jeweils in einem Zickzackmuster. Durchlassöffnungen 24h, 24i bilden jeweils Umkehrpunkte des Zickzackmusters. Die Fäden 22h, 22i sind jeweils gemäß einer Zigzag-Nähmethode durch die Durchlassöffnungen 24h, 24i geführt. Alternativ könnten die Fäden 22h, 22i jeweils abschnittsweise parallel zu den Leitern 16h, 16i laufen. In der Gargerätevorrichtung 10h ist der Leiter 16h entlang einer Haupterstreckungsebene der Induktionsspule 14h unbeweglich an der Substrateinheit 18h befestigt. Der Leiter 16h ist als ein Litzendraht ausgebildet. In der Gargerätevorrichtung 10i verläuft ein Teil der Durchlassöffnungen 24i mit einem Abstand vom Leiter 16i. Der Teil der Durchlassöffnungen 24i ist an einer entlang einer bezüglich einer Spulenmitte (nicht dargestellt) abgewandten Richtung 40i ausgerichteten Seite des Leiters 16i angeordnet. Der Leiter 16i ist **entgegen** der Richtung 40i unbeweglich an der Substrateinheit 18i befestigt. Die Gargerätevorrichtungen 10h, 10i weisen keine Abdeckelemente auf. Die die Fäden 22h, 22i aufweisenden Nähte vernähen die Induktionsspulen 14h, 14i jeweils mit einer der Substrateinheiten 18h, 18i.

In Fig. 9 ist ein Verlaufsdiagramm eines Verfahrens zur Herstellung der Gargerätevorrichtung 10i dargestellt. In einem Positionierungsschritt 140i wird die Induktionsspule 14i in einem ungewickelten Zustand an der Substrateinheit 18i angeordnet.

In einem Stickschritt 150i wird gleichzeitig die Induktionsspule 14i gewickelt und der Faden 22i gemäß der Zigzag-Nähmethode durch die Durchlassöffnungen 24i geführt. Der Stickschritt 150i folgt hierbei auf den Positionierungsschritt 140i.

In einem Montageschritt 160i wird die Heizeinheit 12i am Innengehäuse (nicht dargestellt) montiert. Die Heizeinheit 12i wird an das Innengehäuse geschraubt. Alternativ könnte die Heizeinheit 12i auch an das Innengehäuse geklemmt und/oder genietet werden.

### Bezugszeichen

- 10: Gargerätevorrichtung
- 12: Heizeinheit
- 14: Induktionsspule
- 16: Leiter
- 18: Substrateinheit
- 20: Befestigungseinheit
- 22: Faden
- 24: Durchlassöffnung
- 26: Abdeckelement
- 28: Garraum
- 30: Gargerät
- 32: Faden
- 34: Spulenmitte
- 40: Richtung
- 42: Innengehäuse
- 44: Außengehäuse
- 46: Ofentür
- 48: Benutzerschnittstelle
- 50: Faden
- 52: Öffnung
- 54: Deckenwand
- 56: Bodenwand
- 100: Wicklungsschritt
- 110: Isolierungsschritt
- 120: Nähschritt
- 130: Montageschritt
- 140: Positionierungsschritt
- 150: Stickschritt
- 160: Montageschritt

## Patentansprüche

1. Gargerätevorrichtung (10a-d; 10f-g; 10i), insbesondere Induktionsofenvorrichtung, mit zumindest einer Heizeinheit (12a-d; 12f-g; 12i), welche zumindest eine Induktionsspule (14a-d; 14f-g; 14i) mit wenigstens einem elektrischen Leiter (16a-d; 16f-g; 16i), zumindest eine Substrateinheit (18a-d; 18f-g; 18i) und zumindest eine Befestigungseinheit (20a-d; 20f-g; 20i) aufweist, welche die Induktionsspule (14a-d; 14f-g; 14i) an der Substrateinheit (18a-d; 18f-g; 18i) befestigt, wobei die Befestigungseinheit (20a-d; 20f-g; 20i) den Leiter (16a-d; 16f-g; 16i) in zumindest einem Bereich relativ zu der Substrateinheit (18a-d; 18f-g; 18i) beweglich an der Substrateinheit (18a-d; 18f-g; 18i) befestigt, **dadurch gekennzeichnet, dass** die Befestigungseinheit (20a-i) zumindest einen Faden (22a-i) aufweist und die Induktionsspule (14a-i) an der Substrateinheit (18a-i) mittels zumindest einer den Faden (22a-i) aufweisenden Naht befestigt ist.

2. Gargerätevorrichtung (10a; 10e-g) nach Anspruch 1, **dadurch gekennzeichnet, dass** die Befestigungseinheit (20a; 20e-g) zumindest einen weiteren Faden (32a; 32e-g) aufweist und die Induktionsspule (14a; 14e-g) an der Substrateinheit (18a; 18e-g) mittels zumindest einer den weiteren Faden (32a; 32e-g) aufweisenden weiteren Naht befestigt ist.

3. Gargerätevorrichtung (10h-i) nach Anspruch 1 oder 2, **dadurch gekennzeichnet, dass** der Faden (22h-i) bei einer senkrechten Betrachtung auf die Substrateinheit (18h-i) zumindest abschnittsweise über den Leiter (16h-i) verläuft.

4. Gargerätevorrichtung (10a-g) nach einem der vorhergehenden Ansprüche, **dadurch gekennzeichnet, dass** der Faden (22a-g) bei einer senkrechten Betrachtung auf die Substrateinheit (18a-g) zumindest abschnittsweise seitlich neben dem Leiter (16a-g) verläuft.

5. Gargerätevorrichtung (10a; 10e-g) zumindest nach den Ansprüchen 2 und 4, **dadurch gekennzeichnet, dass** der weitere Faden (32a; 32e-g) bei einer senkrechten Betrachtung auf die Substrateinheit (18a; 18e-g) zumindest abschnittsweise seitlich neben dem Leiter (16a; 16e-g) und auf einer dem Faden (22a; 22eg) gegenüberliegenden Seite des Leiters (16a; 16e-g) verläuft.

6. Gargerätevorrichtung (10a) nach einem der vorhergehenden Ansprüche, **dadurch gekennzeichnet, dass** der Bereich zumindest zwei bezüglich einer Spulenmitte (34a) der Induktionsspule (14a) gegenüberliegende Teilbereiche aufweist, in welchen die Befestigungseinheit (20a) den Leiter (16a) jeweils relativ zu der Substrateinheit (18a) beweglich an der Substrateinheit (18a) befestigt.

7. Gargerätevorrichtung (10a-c; 10f; 10i) nach einem der vorhergehenden Ansprüche, **dadurch gekennzeichnet, dass** erlaubte Bewegungen des Leiters (16a-c; 16f; 16i) zumindest eine Bewegung entlang von Richtungen (40a-c; 40f; 40i), welche einer Spulenmitte (34a; 34b) der Induktionsspule (14a-c; 14f; 14i) radial abgewandt sind, umfassen.

8. Gargerätevorrichtung (10a-g) nach einem der vorhergehenden Ansprüche, **dadurch gekennzeichnet, dass** die Befestigungseinheit (20a-g) zumindest ein Abdeckelement (26a-g) aufweist, welches zumindest in dem Bereich auf einer der Substrateinheit (18a-g) gegenüberliegenden Seite der Induktionsspule (14ag) angeordnet ist und auf dieser Seite eine Bewegung der Induktionsspule (14ag) einschränkt.

9. Gargerätevorrichtung (10a-g) nach Anspruch 8, **dadurch gekennzeichnet, dass** sich die Substrateinheit (18a-g) und das Abdeckelement (26a-g) in dem Bereich zumindest abschnittsweise berühren und zumindest einen Anschlag hinsichtlich einer erlaubten Bewegung des Leiters (16a-g) bilden.

10. Gargerätevorrichtung (10a-g) nach Anspruch 8 oder 9, **dadurch gekennzeichnet, dass** das Abdeckelement (26a-g) zumindest im Wesentlichen identisch zur Substrateinheit (18a-g) ausgebildet ist.

11. Gargerät (30a), insbesondere Induktionsofen, mit zumindest einer Gargerätevorrichtung (10a) nach einem der vorhergehenden Ansprüchen.

12. Verfahren zur Herstellung einer Gargerätevorrichtung (10a-i), insbesondere einer Induktionsofenvorrichtung, insbesondere nach einem der Ansprüche 1 bis 11, mit zumindest einer Heizeinheit (12a-i), welche zumindest eine Induktionsspule (14a-i) mit wenigstens einem elektrischen Leiter (16a-i) und zumindest eine Substrateinheit (18a-i) aufweist, wobei die Induktionsspule (14a-i) an der Substrateinheit (18a-i) befestigt wird, wobei der Leiter (16a-i) in zumindest einem Bereich relativ zu der Substrateinheit (18a-i) beweglich an der Substrateinheit (18a-i) befestigt wird, **dadurch gekennzeichnet, dass** die Induktionsspule (14a-i) an der Substrateinheit (18a-i) mittels zumindest einer einen Faden (22a-i) aufweisenden Naht befestigt wird.

## Claims

1. Cooking appliance device (10a-d; 10f-g; 10i), in particular induction oven device, having at least one heating unit (12a-d, 12f-g; 12i), which has at least one induction coil (14a-d; 14f-g; 14i) with at least one electric conductor (16a-d; 16f-g; 16i), at least one substrate unit (18a-d, 18f-g; 18i) and at least one fastening unit (20a-d; 20f-g, 20i), which fastens the induction coil (14a-d, 14f-g; 14i) to the substrate unit (18a-d; 18f-g; 18i), wherein the fastening unit (20a-d; 20f-g; 20i) fastens the conductor (16a-d; 16f-g; 16i) in at least one region on the substrate unit (18a-d; 18f-g; 18i) so as to be movable relative to the substrate unit (18a-d; 18f-g; 18i), **characterised in that** the fastening unit (20a-i) has at least one thread (22a-i) and the induction coil (14a-i) is fastened to the substrate unit (18a-i) by means of at least one joint having the thread (22a-i).

2. Cooking appliance device (10a; 10e-g) according to claim 1, **characterised in that** the fastening unit (20a; 20e-g) has at least one further thread (32a; 32e-g) and the induction coil (14a; 14e-g) is fastened to the substrate unit (18a; 18e-g) by means of at least one further joint having the further thread (32a; 32e-g).

3. Cooking appliance device (10h-i) according to claim 1 or 2, **characterised in that** the thread (22h-i) runs at least in sections across the conductor (16h-i) when viewed at right angles onto the substrate unit (18h-i).

4. Cooking appliance device (10a-g) according to one of to the preceding claims, **characterised in that** the thread (22a-g) runs at least in sections laterally adjacent to the conductor (16a-g) when viewed at right angles onto the substrate unit (18a-g).

5. Cooking appliance device (10a-10e-g) at least according to claims 2 and 4, **characterised in that** the further thread (32a; 32e-g), when viewed at right angles onto the substrate unit (18a; 18e-g), runs at least in sections laterally adjacent to the conductor (16a; 16e-g) and on a side of the conductor (16a; 16e-g) which faces the thread (22a; 22e-g).

6. Cooking appliance device (10a) according to one of the preceding claims, **characterised in that** the region has at least two opposing subregions with respect to a coil centre (34a) of the induction coil (14a), in which subregions the fastening unit (20a) fastens the conductor (16a) movably to the substrate unit (18a) in each case relative to the substrate unit (18a).

7. Cooking appliance device (10a-c; 10f; 10i) according to one of the preceding claims, **characterised in that** permitted movements of the conductor (16a-c; 16f; 16i) comprise at least one movement along directions (40a-c; 40f 40i), which radially face away from a coil centre **(34a; 34b)** of the induction coil (14a-c; 14f; 14i).

8. Cooking appliance device (10a-g) according to one of the preceding claims, **characterised in that** the fastening unit (20a-g) has at least one cover element (26a-g), which is arranged at least in the region on a side of the induction coil (14a-g) facing the substrate unit (18a-g) and on this side restricts a movement of the induction coil (14a-g).

9. Cooking appliance device (10a-g) according to claim 8, **characterised in that** the substrate unit (18a-g) and the cover element (26a-g) touch at least in sections in the region and form at least one stop with respect to a permitted movement of the conductor (16a-g).

10. Cooking appliance device (10a-g) according to claim 8 or 9, **characterised in that** the cover element (26a-g) is embodied at least essentially identical to the substrate unit (18a-g).

11. Cooking appliance (30a), in particular induction oven, having at least one cooking appliance device (10a) according to one of the preceding claims.

12. Method for producing a cooking appliance device (10a-i), in particular an induction oven device, in particular according to one of claims 1 to 11, with at least one heating unit (12a-i), which has at least one induction coil (14a-i) with at least one electric conductor (16a-i) and at least one substrate unit (18a-i), wherein the induction coil (14a-i) is fastened to the substrate unit (18a-i), wherein the conductor (16a-i) is fastened in at least one region to the substrate unit (18a-i) so as to be movable relative to the substrate unit (18a-i), **characterised in that** the induction coil (14a-i) is fastened to the substrate unit (18a-i) by means of at least one joint having a thread (22a-i).

## Revendications

1. Dispositif pour appareil de cuisson (10a-d, 10f-g, 10i), en particulier dispositif pour four à induction, comprenant au moins une unité de chauffage (12a-d, 12f-g, 12i), qui comporte au moins une bobine d'induction (14a-d, 14f-g, 14i) comprenant au moins un conducteur électrique (16a-d, 16f-g, 16i), au moins un ensemble de substrat (18ad, 18f-g, 18i) et au moins une unité de fixation (20a-d, 20f-g, 20i), qui fixe la bobine d'induction (14a-d, 14f-g, 14i) sur l'ensemble de substrat (18a-d, 18f-g, 18i),
dans lequel l'unité de fixation (20a-d, 20f-g, 20i) fixe le conducteur (16a-d, 16f-g, 16i) sur l'ensemble de substrat (18a-d, 18f-g, 18i), dans au moins une zone, de manière mobile par rapport à l'ensemble de substrat (18a-d, 18f-g, 18i),
**caractérisé en ce que** l'unité de fixation (20a-i) comprend au moins un fil (22a-i) et la bobine d'induction (14a-i) est fixée sur l'ensemble de substrat (18a-i) au moyen d'au moins une couture comprenant le fil (22a-i).

2. Dispositif pour appareil de cuisson (10a, 10e-g) selon la revendication 1, **caractérisé en ce que** l'unité de fixation (20a, 20e-g) comprend au moins un fil supplémentaire (32a, 32e-g) et la bobine d'induction (14a, 14e-g) est fixée sur l'ensemble de substrat (18a, 18e-g) au moyen d'au moins une couture supplémentaire comprenant le fil supplémentaire (32a, 32e-g).

3. Dispositif pour appareil de cuisson (10h-i) selon la revendication 1 ou 2, **caractérisé en ce que** le fil (22h-i) s'étend, dans une vue perpendiculaire à l'ensemble de substrat (18h-1) au moins par sections au-dessus du conducteur (16h-i).

4. Dispositif pour appareil de cuisson (10a-g) selon l'une des revendications précédentes, **caractérisé en ce que** le fil (22a-g) s'étend, dans une vue perpendiculaire à l'ensemble de substrat (18a-g) au moins par sections latéralement à côté du conducteur (16a-g).

5. Dispositif pour appareil de cuisson (10a, 10e-g) selon l'une des revendications 2 et 4, **caractérisé en ce que** le fil supplémentaire (32a, 32e-g) s'étend, dans une vue perpendiculaire à l'ensemble de substrat (18a, 18e-g) au moins par sections latéralement à côté du conducteur (16a, 16e-g) et sur un côté du conducteur (16a, 16e-g) opposé au fil (22a, 22e-g).

6. Dispositif pour appareil de cuisson (10a) selon l'une des revendications précédentes, **caractérisé en ce que** la zone comprend au moins deux sous-secteurs opposés par rapport à un centre de bobine (34a) de la bobine d'induction (14a), dans lesquels l'unité de fixation (20a) fixe le conducteur (16a) sur l'ensemble de substrat (18a) respectivement de façon mobile par rapport à l'ensemble de substrat (18a).

7. Dispositif pour appareil de cuisson (10a-c, 10f, 10i) selon l'une des revendications précédentes, **caractérisé en ce que** des mouvements autorisés du conducteur (16a-c, 16f, 16i) comprennent au moins un mouvement le long de directions (40a-c, 40f, 40i) qui s'éloignent radialement d'un centre de bobine (34a, 34b) de la bobine d'induction (14a-c, 14f, 14i).

8. Dispositif pour appareil de cuisson (10a-g) selon l'une des revendications précédentes, **caractérisé en ce que** l'unité de fixation (20a-g) comprend au moins un élément de recouvrement (26a-g), qui est disposé au moins dans la zone sur un côté de la bobine d'induction (14a-g) opposé à l'ensemble de substrat (18a-g) et limite sur ce côté un déplacement de la bobine d'induction (14a-g).

9. Dispositif pour appareil de cuisson (10a-g) selon la revendication 8, **caractérisé en ce que** l'ensemble de substrat (18a-g) et l'élément de recouvrement (26a-g) sont en contact au moins par sections dans la zone et forment au moins une butée concernant un mouvement autorisé du conducteur (16a-g).

10. Dispositif pour appareil de cuisson (10a-g) selon la revendication 8 ou 9, **caractérisé en ce que** l'élément de recouvrement (26a-g) est formé au moins essentiellement de façon identique à l'ensemble de substrat (18a-g).

11. Appareil de cuisson (30a), en particulier four à induction, comprenant au moins un dispositif pour appareil de cuisson (10a) selon l'une des revendications précédentes.

12. Procédé de fabrication d'un dispositif pour appareil de cuisson (10a-i), en particulier d'un dispositif pour four à induction, en particulier selon l'une des revendications 1 à 11, comprenant au moins une unité de chauffage (12a-i), qui comporte au moins une bobine d'induction (14a-i) comprenant au moins un conducteur électrique (16a-i) et au moins un ensemble de substrat (18a-i),
dans lequel la bobine d'induction (14a-i) est fixée sur l'ensemble de substrat (18a-i), dans lequel le conducteur (16a-i) est fixé sur l'ensemble de substrat (18a-i), dans au moins une zone, de manière mobile par rapport à l'ensemble de substrat (18a-i), **caractérisé en ce que** la bobine d'induction (14a-i) est fixée sur l'ensemble de substrat (18a-i) au moyen d'au moins une couture comprenant un fil (22a-i).
